# EUROPÄISCHE PATENTSCHRIFT

(11) **EP 0 523 351 B1**
(45) Veröffentlichungstag und Bekanntmachung des Hinweises auf die Patenterteilung: **19.04.1995**
(21) Anmeldenummer: 92108588.2
(22) Anmeldetag: 21.05.1992
(51) Int. Cl.: B42F 13/24

(54) **Ordnermechanik**
Mechanism for file
Mécanique pour classeur

(30) Priorität: 22.06.1991 DE 4120725
(43) Veröffentlichungstag der Anmeldung: 20.01.1993
(73) Patentinhaber: Louis Leitz KG, D-70469 Stuttgart (DE)
(72) Erfinder: Voegele, Rolf, W-7015 Korntal-Münchingen 2 (DE)
(74) Vertreter: Wolf, Eckhard, Dr.-Ing.

(56) Entgegenhaltungen:
- DE-C- 924 084
- FR-A- 2 416 121
- GB-A- 1 112 594

## Beschreibung

Die Erfindung betrifft eine Ordnermechanik mit einer aus Metallblech bestehenden Grundplatte, zwei im Abstand voneinander an der Grundplatte senkrecht überstehenden Aufreihstiften, einem aus gebogenem Metalldraht bestehenden, einen mittig gekröpften Lagersteg und zwei an den Enden des Lagerstegs abgebogene Umlegeschenkel aufweisenden Umlegebügel, zwei unter Bildung eines Schwenklagers für den Umlegebügel im Abstand voneinander und von den Aufreihstiften aus der Grundplatte herausgestanzten und von der Seite der Aufreihstifte her um je einen an den benachbarten Umlegeschenkeln angrenzenden ungekröpften Teil des Lagerschenkels gerollte Lagerzungen, und einem an einem Lagerbock der Grundplatte angelenkten, auf dem gekröpften Teil des Lagerstegs einwirkenden Betätigungshebel, mittels dessen der Umlegebügel zwischen einer Offenstellung und einer mit den Aufreihstiften gekuppelten Schließstellung entgegen der Kraft einer Rückstellfeder begrenzt verschwenkbar ist.

Ordnermechaniken dieser Art werden in Briefordnern eingesetzt, die einen Ordnerrücken sowie je einen am Ordnerrücken angelenkten Vorder- und Rückdeckel aufweisen. Die Ordnermechanik wird hierbei mit ihrer Grundplatte in der Nähe des Ordnerrückens am Rückendeckel angenietet oder in vormontierte Einschiebeplatten eingeschoben. Letzteres erfordert eine geschlossene Grundplatte mit etwa rechteckigem Umriß. Um eine sichere Lagerung des Umlegebügels zu gewährleisten, wird bei bekannten Ordnermechaniken vorgeschlagen, die Lagerzungen mit einem Umschlingungswinkel von mehr als 270° auf die ungekröpften Lagerteile aufzurollen. Das Aufrollen erfolgt im Zuge der Montage des Umlegebügels, wozu eine exakte Fixierung des Bügels gegenüber der Grundplatte erforderlich ist, da sonst die Lagerstelle nicht exakt definiert wäre. Da der Rollvorgang eine Querkraft auf den Bügel ausübt, ist die gegenseitige Fixierung des Umlegebügels und der Grundplatte mit fertigungstechnischen Schwierigkeiten verbunden.

Weiter ist es bei einer Ordnermechanik mit einer aus Metallblech bestehenden Grundplatte an sich bekannt (GB-A-1 112 594), zwei unter Bildung eines Schwenklagers für den Umlegebügel im Abstand voneinander aus der Grundplatte herausgestanzte und senkrecht hochgebogene Lagerzungen vorzusehen, die je einen der ungekröpften Teile des Lagerstegs auf der Seite des benachbarten Längsseitenrands hintergreifen. An ihrer Oberseite sind die Lagerzungen in Richtung Aufreihstifte um etwa 90° so gebogen, daß die Lagerstege unter die abgebogenen Lagerzungen einrastbar sind.

Der Erfindung liegt die Aufgabe zugrunde, eine Ordnermechanik sowie ein Verfahren zur Herstellung der Ordnermechanik der eingangs angegebenen Art zu entwickeln, womit eine einfache Anbringung des Bügellagers möglich und trotzdem eine hohe Lagegenauigkeit des Umlegebügels gewährleistet ist.

Zur Lösung dieser Aufgabe werden gemaß der Erfindung die im Patentanspruch 1 angegebenen Merkmale vorgeschlagen. Weitere vorteilhafte Ausgestaltungen udn Weiterbildungen der Erfindung ergeben sich aus den abhängigen Ansprüchen.

Die Erfindung geht von dem Gedanken aus, daß die bei der Herstellung des Schwenklagers notwendige Lagefixierung des Umlegebügels am besten durch ein in definiertem Abstand von den Aufreihstiften an der Grundplatte selbst angeordnetes Gegenlager für den Umlegebügel bewerkstelligt werden kann. Um dies zu erreichen, wird gemäß der Erfindung vorgeschlagen, daß das Schwenklager zusätzlich zwei aus der Grundplatte ausgestanzte und senkrecht hochgebogene Gegenlagerzungen aufweist, die je einen der ungekröpften Teile des Lagerstegs auf der in Rollrichtung gegenüberliegenden Seite der Lagerzungen hintergreifen. Um einen zuverlässigen Anschlag für den Umlegebügel zu gewährleisten, sollte der über die Grundplatte überstehende Teil der Gegenlagerzunge länger als der Radius und kürzer als der Durchmesser des den Umlegebügel bildenden Metalldrahtes sein. Da das Gegenlager einen Teil des Schwenklagers bildet, der den Lagersteg um etwa 90° umschlingt, reicht es aus, wenn der Umschlingungswinkel der Lagerzungen um den Lagersteg nur noch 150 - 200°, vorzugsweise 180 - 190° beträgt. Dies ist sowohl in fertigungstechnischer Hinsicht als auch im Hinblick auf die erreichbare Lagegenauigkeit von Vorteil.

Aus Gründen der Materialfestigkeit und der Lagegenauigkeit ist es weiter von Vorteil, wenn die einander benachbarten Lagerzungen und Gegenlagerzungen in Richtung Schwenkachse versetzt gegeneinander angeordnet sind, wobei der gegenseitige Abstand zwischen den Lagerzungen zweckmäßig größer als der der Gegenlagerzungen ist.

Zur Herstellung der vorbeschriebenen Ordnermechanik wird gemäß der Erfindung vorgeschlagen, daß zunächst die Gegenlagerzungen ausgestanzt und an der Grundplatte senkrecht hochgebogen werden, und daß anschließend der Umlegebügel mit seinen ungekröpften Lagerstegteilen gegen die Gegenlagerzungen auf der Grundplatte angelegt wird, bevor die Lagerzungen um die ungekröpften Lagerstegteile gerollt werden. Ein weiterer fertigungstechnischer Vorteil kann dadurch erzielt werden, wenn zunächst die ausgestanzten Gegenlagerzungen und die ausgestanzten Lagerzungen gleichzeitig oder nacheinander an der Grundplatte senkrecht hochgebogen werden, der Umlegebügel mit seinen ungekröpften Lagerteilen in den zwischen den hochgebogenen Lagerzungen und Gegenlagerzungen gebildeten Zwischenraum unter Anlage gegen die Gegenlagerzungen eingelegt wird und erst danach die Lagerzungen um die ungekröpften Lagerstegteile gerollt werden.

Im folgenden wird die Erfindung anhand eines in der Zeichnung in schematischer Weise dargestellten Ausführungsbeispiels näher erläutert. Es zeigen:
- Fig. 1: eine Seitenansicht einer Ordnermechanik in Schließstellung (durchgezogene Linien) und Offenstellung (strichpunktiert);
- Fig. 2: eine Vorderansicht der Ordnermechanik;
- Fig. 3: eine Draufsicht auf die Ordnermechanik mit abgenommenem Betätigungshebel;
- Fig. 4: eine ausschnittsweise vergrößerte Darstellung des Schwenklagers für den Umlegebügel;
- Fig. 5: eine ausschnittsweise Draufsicht auf den Schwenklagerbereich.

Die für den Einsatz in einem Briefordner bestimmte Ordnermechanik besteht im wesentlichen aus einer aus Metallblech bestehenden Grundplatte 10, zwei im Abstand voneinander an der Grundplatte 10 senkrecht überstehenden Aufreihstiften 12, einem aus gebogenem Metalldraht bestehenden, einen mittig gekröpften Lagersteg 14 und zwei an den Enden des Lagerstegs 14 abgebogene Umlegeschenkel 16 aufweisenden Umlegebügel 18 und einem an einem Lagerbock 20 der Grundplatte 10 angelenkten, auf den gekröpften Teil 26 des Lagerstegs einwirkenden Betätigungshebel 22, mittels dessen der Umlegebügel 18 zwischen einer Offenstellung (Fig. 1 strichpunktiert) und einer mit den Aufreihstiften 10 gekuppelten Schließstellung (Fig. 1 durchgezogen) entgegen der Kraft einer Rückstellfeder 24 begrenzt verschwenkbar ist. Der Umlegebügel 18 ist mit seinem Lagersteg 14 in einem Schwenklager der Grundplatte 10 gelagert. Das Schwenklager weist zwei im Abstand voneinander und von den Aufreihstiften 12 aus der Grundplatte 10 herausgestanzte und von der Seite der Aufreihstifte 12 her um je einen ungekröpften Teil 28 des Lagerstegs 14 gerollte Lagerzungen 30 sowie zusätzlich zwei aus der Grundplatte 10 ausgestanzte und senkrecht hochgebogene Gegenlagerzungen 32 auf. Die Gegenlagerzungen hintergreifen je einen der ungekröpften Teile 26 des Lagerstegs 14 auf der in Rollrichtung gegenüberliegenden Seite der Lagerzungen 30. Wie insbesondere aus Fig. 4 zu ersehen ist, beträgt der Umschlingungswinkel der Lagerzungen 30 um den Lagersteg etwa 180 - 190°, während der über die Grundplatte überstehende Teil der Gegenlagerzungen 32 geringfügig länger als der Radius des den Umlegebügel 18 bildenden Metalldrahtes ist. Aus Fig. 2, 3 und 5 ist zu ersehen, daß die einander benachbarten Lagerzungen 30 und Gegenlagerzungen 32 in Richtung Schwenkachse versetzt gegeneinander angeordnet sind, wobei der gegenseitige Abstand zwischen den Lagerzungen 30 größer als der der Gegenlagerzungen 32 ist.

Zusammenfassend ist folgendes festzustellen:
Die Erfindung bezieht sich auf eine Ordnermechanik mit einer aus Metallblech bestehenden Grundplatte 10, zwei im Abstand voneinander an der Grundplatte 10 senkrecht überstehenden Aufreihstiften 12, einem aus gebogenem Metalldraht bestehenden, einen mittig gekröpften Lagersteg 14 aufweisenden, an der Grundplatte 10 schwenkbar gelagerten Umlegebügel 18 und einem auf den gekröpften Teil des Lagerstegs einwirkenden Betätigungshebel 22, mittels dessen der Umlegebügel 18 zwischen einer Offenstellung und einer Schließstellung entgegen der Kraft einer Rückstellfeder 24 begrenzt verschwenkbar ist. Das Schwenklager des Umlegebügels 18 weist zwei im Abstand voneinander und von den Aufreihstiften 12 aus der Grundplatte herausgestanzte und von der Seite der Aufreihstifte 12 her um je einen ungekröpften Teil 28 des Lagerstegs 14 gerollte Lagerzungen 30 und zusätzlich zwei aus der Grundplatte 10 ausgestanzte und senkrecht hochgebogene Gegenlagerzungen 32 auf, welch letztere je einen der ungekröpften Lagerstegteile 28 auf der in Rollrichtung gegenüberliegenden Seite der Lagerzungen 30 hintergreifen.

## Patentansprüche

1. Ordnermechanik mit einer aus Metallblech bestehenden Grundplatte (10), zwei im Abstand voneinander an der Grundplatte (10) senkrecht überstehenden Aufreihstiften (12), einem aus gebogenem Metalldraht bestehenden, einen mittig gekröpften Lagersteg (14) und zwei an den Enden des Lagerstegs (14) abgebogene Umlegeschenkel (16) aufweisenden Umlegebügel (18), zwei unter Bildung eines Schwenklagers für den Umlegebügel (18) im Abstand voneinander und von den Aufreihstiften (12) aus der Grundplatte herausgestanzten und von der Seite der Aufreihstifte (12) her um je einen an den benachbarten Umlegeschenkel angrenzenden ungekröpften Teil (28) des Lagerstegs (14) gerollten Lagerzungen (30) und einem an einem Lagerbock (20) der Grundplatte angelenkten, auf den gekröpften Teil (26) des Lagerstegs (14) einwirkenden Betätigungshebel (22), mittels dessen der Umlegebügel (18) zwischen einer Offenstellung und einer mit den Aufreihstiften (12) gekuppelten Schließstellung entgegen der Kraft einer Rückstellfeder (24) begrenzt verschwenkbar ist, **dadurch gekennzeichnet**, daß das Schwenklager zusätzlich zwei aus der Grundplatte (10) ausgestanzte und senkrecht hochgebogene Gegenlagerzungen (32) aufweist, die je einen der ungekröpften Teile (28) des Lagerstegs (14) auf der in Rollrichtung gegenüberliegenden Seite der Lagerzungen (30) hintergreifen, wobei der über die Grundplatte (10) überstehende Teil der Gegenlagerzungen (32) länger als der Radius des den Umlegebügel (18) bildenden Metalldrahtes ist.

2. Ordnermechanik nach Anspruch 1, **dadurch gekennzeichnet**, daß der über die Grundplatte (10) überstehende Teil der Gegenlagerzungen (32) kürzer als der Durchmesser des den Umlegebügel (18) bildenden Metalldrahtes ist.

3. Ordnermechanik nach Anspruch 1 oder 2, dadurch gekennzeichnet, daß der Umschlingungswinkel der Lagerzungen (30) um dem Lagersteg (14) 150 - 200°, vorzugsweise 180 - 190° beträgt.

4. Ordnermechanik nach einem der Ansprüche 1 bis 3, dadurch gekennzeichnet, daß die einander benachbarten Lagerzungen (30) und Gegenlagerzungen (32) in Richtung der Schwenkachse des Umlegebügels (18) versetzt gegeneinander angeordnet sind.

5. Ordnermechanik nach Anspruch 4, dadurch gekennzeichnet, daß der gegenseitige Abstand zwischen den Lagerzungen (30) größer als der der Gegenlagerzungen (32) ist.

6. Verfahren zur Herstellung einer entsprechend den Ansprüchen 1 bis 5 aufgebauten Ordnermechanik, bei welchem der Umlegebügel (18) bezüglich der Grundplatte (10) positioniert und anschließend die aus der Grundplatte (10) ausgestanzten Lagerzungen (30) um die ungekröpften Lagerstegteile (28) gerollt werden, dadurch gekennzeichnet, daß zunächst die Gegenlagerzungen (32) ausgestanzt und an der Grundplatte 10 senkrecht hochgebogen werden und daß der Umlegebügel (18) mit seinen ungekröpften Lagerstegteilen (28) gegen die Gegenlagerzungen (32) auf der Grundplatte angelegt wird, bevor die Lagerzungen (30) um die ungekröpften Lagerstegteile (28) gerollt werden.

7. Verfahren nach Anspruch 6, dadurch gekennzeichnet, daß zunächst die ausgestanzten Gegenlagerzungen (32) und die ausgestanzten Lagerzungen (30) gleichzeitig oder nacheinander an der Grundplatte (10) senkrecht hochgebogen werden, daß der Umlegebügel mit seinen ungekröpften Lagerstegteilen (28) in den zwischen den hochgebogenen Lagerzungen (30) und Gegenlagerzungen (32) gebildeten Zwischenraum unter Anlage gegen die Gegenlagerzungen (32) eingelegt wird, und daß anschließend die Lagerzungen (30) um die ungekröpften Lagerstegteile (28) gerollt werden.

## Claims

1. File mechanism, having a base plate (10) made of sheet metal, two spaced-apart thread-on pins (12) projecting at right angles from the base plate (10), a folding clamp (18) made of bent metal wire and having a centrally elbowed bearing web (14) and two folding limbs (16) bent off from the ends of the bearing web (14), two bearing tongues (30) which, to form a swivel bearing for the folding clamp (18), are at a distance from one another and from the thread-on pins (12) punched out of the base plate and each rolled from the side facing the thread-on pins (12) around a non-elbowed part (28) of the bearing web (14) adjoining the adjacent folding limb, and an operating lever (22) which is hinged on a bearing block (20) of the base plate, acts upon the elbowed part (26) of the bearing web (14) and by means of which the folding clamp (18) may be swivelled to a limited extent counter to the force of a restoring spring (24) between an open position and a closed position coupled to the thread-on pins (12), **characterized in that** the swivel bearing additionally comprises two opposed bearing tongues (32), which are punched and bent up at right angles from the base plate (10) and each engage behind one of the non-elbowed parts (28) of the bearing web (14) at the, in rolling direction, opposite side to the bearing tongues (30), the part of the opposed bearing tongues (32) which projects beyond the base plate (10) being longer than the radius of the metal wire forming the folding clamp (18).

2. File mechanism according to claim 1, **characterized in that** the part of the opposed bearing tongues (32) which projects beyond the base plate (10) is shorter than the diameter of the metal wire forming the folding clamp (18).

3. File mechanism according to claim 1 or 2, characterized in that the angle of wrap of the bearing tongues (30) around the bearing web (14) is 150 - 200°, preferably 180 - 190°.

4. File mechanism according to one of claims 1 to 3, characterized in that the adjacent bearing tongues (30) and opposed bearing tongues (32) are disposed offset relative to one another in the direction of the swivelling axis of the folding clamp (18).

5. File mechanism according to claim 4, characterized in that the mutual distance between the bearing tongues (30) is greater than that of the opposed bearing tongues (32).

6. Method of manufacturing a file mechanism constructed according to claims 1 to 5, in which the folding clamp (18) is positioned relative to the base plate (10) and then the bearing tongues (30) punched out of the base plate (10) are rolled around the non-elbowed bearing web parts (28), characterized in that first the opposed bearing tongues (32) are punched and bent up at right angles from the base plate (10), and that the folding clamp (18) is applied with its non-elbowed bearing web parts (28) against the opposed bearing tongues (32) on the base plate before the bearing tongues (30) are rolled around the non-elbowed bearing web parts (28).

7. Method according to claim 6, characterized in that first the punched-out opposed bearing tongues (32) and the punched-out bearing tongues (30) are simultaneously or successively bent up at right angles from the base plate (10), that the folding clamp is inserted by its non-elbowed bearing parts (28) into the space formed between the bent-up bearing tongues (30) and opposed bearing tongues (32) so as to be applied against the opposed bearing tongues (32), and that the bearing tongues (30) are then rolled around the non-elbowed bearing web parts (28).

## Revendications

1. Mécanique pour classeur, comprenant une plaque de base (10) réalisée en tôle métallique, deux broches d'enfilage (12) disposées à distance l'une de l'autre et dépassant verticalement de la plaque de base (10), un étrier de rabattage (18) constitué d'un fil de métal cintré et comportant une barrette de support (14) coudée au milieu et deux branches de rabattage (16) coudées aux extrémités de la barrette de support (14), deux languettes de fixation (30) découpées dans la plaque de base à distance l'une de l'autre et à distance des broches d'enfilage (12), avec formation d'un support pivotant pour l'étrier de rabattage (18), et enroulées chacune, à partir du côté des broches d'enfilage (12), autour d'une partie non coudée (28) de la barrette de support (14) contiguë à la branche de rabattage voisine, et un levier de manoeuvre (22) articulé sur une selle d'appui (20) de la plaque de base et agissant sur la partie coudée (26) de la barrette de support (14), à l'aide duquel l'étrier de rabattage (18) peut pivoter de manière limitée, contre la force d'un ressort de rappel (24), entre une position d'ouverture et une position de fermeture couplée avec les broches d'enfilage (12), **caractérisée en ce** que le support pivotant comporte, en supplément, deux languettes de butée (32) découpées dans la plaque de base (10) et repliées verticalement vers le haut qui passent respectivement derrière l'une des parties non coudées (28) de la barrette de support (14), sur le côté des languettes de fixation (30) opposé à la direction d'enroulement, la partie des languettes de butée (32) en saillie par rapport à la plaque de base (10) étant plus longue que le rayon du fil métallique formant l'étrier de rabattage (18).

2. Mécanique pour classeur selon la revendication 1, caractérisée en ce que la partie des languettes de butée (32) en saillie par rapport à la plaque de base (10) est plus courte que le diamètre du fil métallique formant l'étrier de rabattage (18).

3. Mécanique pour classeur selon l'une des revendications 1 ou 2, caractérisée en ce que l'angle d'enroulement des languettes de fixation (30) autour de la barrette de support (14) est compris entre 150 et 200°, de préférence entre 180 et 190°.

4. Mécanique pour classeur selon l'une des revendications 1 à 3, caractérisée en ce que les languettes de fixation (30) et les languettes de butée (32) respectivement voisines sont décalées les unes par rapport aux autres dans la direction de l'axe de pivotement de l'étrier de rabattage (18).

5. Mécanique pour classeur selon la revendication 4, caractérisée en ce que la distance entre les languettes de fixation (30) est plus grande que celle entre les languettes de butée (32).

6. Procédé de fabrication d'une mécanique pour classeur selon l'une des revendications 1 à 5, d'après lequel l'étrier de rabattage (18) est positionné par rapport à la plaque de base (10), les languettes de fixation (30) découpées dans la plaque de base (10) étant ensuite enroulées autour des parties non coudée (28) de la barrette de support, **caractérisé en ce** que tout d'abord les languettes de butée (32) sont découpées et repliées verticalement vers le haut sur la plaque de base (10), et que l'étrier de rabattage (18) est appliqué, avec ses éléments de barrette de support non coudés (28), contre les languettes de butée (32) avant que les languettes de fixation (30) soient enroulées autour des éléments non coudés (28) de la barrette de support.

7. Procédé selon la revendication 6, caractérisé en ce que, tout d'abord, les languettes de butée (32) découpées et les languettes de fixation (30) découpées sont, simultanément ou successivement, relevées verticalement sur la plaque de base (10), que l'étrier de rabattage est inséré avec ses éléments de barrette de support (28) non coudés, dans l'intervalle formé entre les languettes de fixation (30) et les languettes de butée (32) relevées, avec application contre les languettes de butée (32), et qu'ensuite les languettes de fixation (30) sont enroulées autour des élément de barrette de support (28) non coudés.
